# EUROPÄISCHE PATENTSCHRIFT

(11) **EP 1 235 637 B1**
(45) Veröffentlichungstag und Bekanntmachung des Hinweises auf die Patenterteilung: **17.09.2003**
(21) Anmeldenummer: 00987365.4
(22) Anmeldetag: 07.12.2000
(51) Int. Cl.: B01F 3/00

(54) **SPRUDLER**
CARBONATING DEVICE
APPAREIL GAZEIFICATEUR

(30) Priorität: 11.12.1999 DE 19959770
(43) Veröffentlichungstag der Anmeldung: 04.09.2002
(73) Patentinhaber: Soda-Club (CO 2) SA, 6300 Zug (CH)
(72) Erfinder: KIEFER, Rainer, 63477 Maintal (DE)
(74) Vertreter: Weber, Dieter, Dr.
(86) Internationale Anmeldenummer: EP0012332
(87) Internationale Veröffentlichungsnummer: WO01041907

(56) Entgegenhaltungen:
- EP-A- 0 059 533
- EP-A- 0 472 995
- WO-A-84/04024
- WO-A-97/25130
- GB-A- 412 181
- US-A- 4 082 123

## Beschreibung

Die vorliegende Erfindung betrifft einen Sprudler zum Begasen einer Flüssigkeit mit einem unter Druck stehenden Gas. Solche Sprudler dienen in der Regel dazu, Leitungswasser oder sogenanntes stilles Wasser mit Kohlensäure bzw. CO₂ zu versetzen. Durch die Verwendung eines solchen Sprudlers kann, insbesondere in Gegenden, in denen das Leitungswasser eine hohe Trinkwasserqualität aufweist, das mühselige Tragen von Getränkekisten stark eingeschränkt werden. Mittlerweile sind auch entsprechende Zusätze wie z.B. Sirupe auf dem Markt erhältlich, so daß mit Hilfe des Sprudler die unterschiedlichsten nichtalkoholischen Getränke hergestellt und mit Kohlensäure versetzt werden können.

Die Sprudler weisen im allgemeinen eine Einfülleinrichtung auf, welche mit einem die Flüssigkeit enthaltenden Gefäß abgedichtet verbindbar ist, wobei die Einfülleinrichtung ein Einfüllventil und Betätigungselemente hierfür aufweist, mit welchem die Verbindung zwischen dem Gefäßinnenraum und dem unter Druck stehenden Abschnitt der Einfülleinrichtung herstellbar ist. Um z.B. Wasser zu einem sprudelnden, kohlensäurehaltigen Getränk zu machen, wird ein mit Wasser gefülltes Gefäß mit der Einfülleinrichtung abgedichtet verbunden. Daraufhin wird mittels der Betätigungselemente das Einfüllventil geöffnet und das mit Wasser gefüllte Gefäß wird in einer Kohlendioxidatmosphäre unter Druck gesetzt. Selbstverständlich ist dazu der Anschluß eines mit Kohlendioxid gefüllten Druckbehälters an den Sprudler notwendig. Die Löslichkeit von Kohlendioxid in Wasser ist relativ hoch und nimmt mit steigendem Druck bei Zimmertemperatur bei niedrigen Drücken bis etwa 10 bar linear mit dem Druck zu. So lösen sich z.B. bei Zimmertemperatur und etwa 4 bar Druck ca. 4 Normalliter CO₂-Gas in einem Liter Wasser (Normalliter steht dabei für ein Gasvolumen von 1.000 cm³ bei sogenannten Normalbedingungen, das heißt bei Zimmertemperatur und Umgebungsdruck). Dabei entsteht teilweise auch Kohlensäure in dem Wasser, die bei Druckentlastung zu Wasser und CO₂ zerfällt, wobei das CO₂ aus dem Wasser ausgast und das allgemein von kohlensäurehaltigen Getränken bekannte Perlen von Gasblasen hervorruft.

Solche Sprudler sind mittlerweile in großer Anzahl auf dem Markt erhältlich. Trotz der vielen unumstrittenen Vorteile solcher Sprudler, weisen die üblichen Sprudler dennoch eine ganze Reihe von Nachteilen auf.

So weisen die auf dem Markt erhältlichen Vorrichtungen in der Regel ein Gehäuse auf, in welches eine entsprechende Wasserflasche hineingestellt werden kann. Zusätzlich ist die Einfülleinrichtung oftmals schwenkbar, um in einem Schwenkzustand die Verbindung mit einem Flaschenhals herstellen zu können und um dann die Flasche an die Vorrichtung heranzuschwenken, so daß in dieser Füllstellung das Befüllen der Flaschen mit Kohlendioxid möglich ist. Eine solche schwenkbare Einfülleinrichtung ist in der EP-A-0 059 533 dargestellt. Diese schwenkbare Einfülleinrichtung hat jedoch den Nachteil, daß sie nur schwer handhabbar ist. So muß die Einfülleinrichtung mit einer Hand in die Schwenkposition gebracht werden und mit der anderen Hand die Wasserflasche auf die Einfülleinrichtung aufgebracht werden. Während dieses Aufschraub- bzw. Festklemmvorgangs der Wasserflasche an die Einfülleinrichtung ist es notwendig, die Einfülleinrichtung in der geschwenkten Position zu lassen, so daß die eine Hand des Benutzers unentwegt die Einfülleinrichtung halten muß. Das Verbinden der Wasserflasche mit der Einfülleinrichtung oder das Lösen hiervon ist jedoch allein mit der anderen Hand oftmals nur schwer zu bewerkstelligen.

Der vorliegenden Erfindung liegt daher die Aufgabe zugrunde, einen Sprudler zu schaffen, der gegenüber den marktüblichen Sprudlem eine bessere Handhabbarkeit aufweist.

Diese Aufgabe wird erfindungsgemäß dadurch gelöst, daß die schwenkbare Einfülleinrichtung in der ersten Position, der sogenannten Schwenkposition, einrastbar ist. Dadurch ist es möglich, zunächst mit einer Hand die schwenkbare Einfülleinrichtung in die erste Position zu bringen und zu verrasten. Danach kann die Wasserflasche unter Zuhilfenahme beider Hände auf die Einfülleinrichtung aufgeklemmt bzw. aufgeschraubt werden. Erst danach wird die. Einfülleinrichtung samt Wasserflasche wieder entrastet und in die zweite Position, die sogenannte Füllposition, gebracht.

Eine besonders bevorzugte Ausführungsform sieht vor, daß die Einfülleinrichtung in die zweite Position vorzugsweise federnd vorgespannt ist. Dadurch ist gewährleistet, daß der Benutzer die schwenkbare Einfülleinrichtung immer völlig in die erste Position bringt, da sie nur dort einrastet. Ein versehentliches Zurückschwenken der Einfülleinrichtung, während der Benutzer die Wasserflasche mit der Einfülleinrichtung in Verbindung bringen will, ist somit ausgeschlossen.

Eine besonderes zweckmäßige Ausführungsform der vorliegenden Erfindung sieht vor, daß mindestens eine Einrichtung vorgesehen ist, die in der ersten Position der Einfülleinrichtung die Betätigung der Betätigungselemente des Ventils verhindert und/oder in der zweiten Position der Einfülleinrichtung das Verbinden bzw. Lösen des Gefäßes mit bzw. von der Einfülleinrichtung verhindert. Diese beiden Maßnahmen, die wahlweise oder in Kombination miteinander verwirklicht werden können, sind aus sicherheitstechnischen Gründen besonders vorteilhaft. Dadurch, daß in der ersten Position der Einfülleinrichtung die Betätigung der Betätigungselemente des Ventils verhindert wird, kann ein versehentliches Begasen der Flüssigkeit während des Befestigungsvorgangs der Flasche an der Einfülleinrichtung wirksam verhindert werden. Die zweite Maßnahme, daß in der zweiten Position der Einfülleinrichtung das Verbinden bzw. Lösen des Gefäßes mit bzw. von der Einfülleinrichtung verhindert wird, sorgt dafür, daß während des Begasens ein versehentliches Lösen der Wasserflasche von der Einfülleinrichtung nicht möglich ist.

Die handelsüblichen Sprudler weisen zudem im allgemeinen einen Rückraum auf, der zur Aufnahme eines Druckbehälters, z.B. einer Gasflasche, dient, in welchem das in der Flüssigkeit zu lösende Gas unter Druck gespeichert ist. Aus optischen und manchmal auch sicherheitstechnischen Gründen ist der Rückraum mit einem Rückenteil verschlossen. Da der Druckbehälter jedoch bei Bedarf von dem Benutzer gewechselt werden soll, ist es unumgänglich, daß der Benutzer bei Bedarf Zugang zu dem Rückraum hat. Daher läßt sich das Rückenteil bei den im Handel befindlichen Sprudlem von dem Rückraum abnehmen. Da die Rückenteile der bekannten Sprudler im allgemeinen im Spritzgußverfahren mit Hilfe eines Einfachwerkzeuges hergestellt werden, gestaltet sich die Abnahme des Rückenteils von dem Sprudler oftmals sehr schwierig. So existieren Sprudler, bei denen das Rückenteil mit einer Hand verformt werden muß, um es von dem Sprudler lösen zu können. Dies ist meist nur unter großer Kraftanstrengung möglich.

Die Handhabbarkeit des erfindungsgemäßen Sprudlers kann daher dadurch noch weiter verbessert werden, daß der Rückraum, der zur Aufnahme eines Druckbehälters, in welchem das in der Flüssigkeit zu lösende Gas unter Druck gespeichert ist, durch ein Rückenteil mit Hilfe einer Verriegelungseinrichtung verschlossen werden kann, wobei die Verriegelungseinrichtung ein bewegliches Teil aufweist, das an dem Rückenteil befestigt ist und das bewegliche Teil eine erste Position, in der die Verriegelungseinrichtung geschlossen ist, und eine zweite Position, in der die Verriegelungseinrichtung geöffnet ist, aufweist, wobei die Verriegelungseinrichtung vorzugsweise nicht in die erste Position vorgespannt ist.

Dadurch kann das Rückenteil vorr Benutzer nun sehr einfach von dem Rückraum gelöst werden. Dazu muß der Benutzer das bewegliche Teil von der ersten Position in die zweite Position bringen. Dann kann das Rückenteil von dem Sprudler gelöst werden. Nach dem Wechseln des Druckbehälters wird dann das Rückenteil erneut auf den Sprudler bzw. den Rückraum aufgesetzt und die Verriegelungseinrichtung von der zweiten Position in die erste Position gebracht. Dadurch, daß die Verriegelungseinrichtung nicht in die erste Position vorgespannt ist, ist gewährleistet, daß die Verriegelungseinrichtung zunächst in die zweite Position gebracht werden kann und dann, ohne daß die Verriegelungseinrichtung in der zweiten Position festgehalten werden muß, das Rückenteil abgenommen werden kann.

Vorzugsweise ist das bewegliche Teil der Verriegelungseinrichtung im wesentlichen ein Riegel oder Schieber, welcher in der verriegelten Position hinter eine Wand oder in den Boden des Rückraums greift.

Es versteht sich, daß die beschriebene Verriegelungseinrichtung auch in Sprudlern eingesetzt werden kann, die keinen schwenkbaren Teil der Einfülleinrichtung, der in der ersten Position einrastbar ist, aufweist.

Ein weiterer Nachteil der bekannten Sprudler besteht darin, daß meist Abblas- oder Überdruckventile vorgesehen sind, die beim Lösen des Gefäßes bzw. der Wasserflasche von der Einfülleinrichtung den Innendruck im Gefäß erniedrigen sollen. Dazu wird der über der Flüssigkeit aufgebaute Druck schlagartig an die Umgebung abgelassen. Insbesondere dann, wenn der Sprudler nicht nur zur Anreicherung von Wasser mit Kohlensäure verwendet wird, sondem auch

Sirupe zugesetzt werden, kann es bei der Begasung der Flüssigkeit zu einer nicht unerheblichen Schaumbildung kommen. Wird nun beim Lösen des Gefäßes von der Einfülleinrichtung das Abblasventil geöffnet, so gelangt ein Gas-Flüssigkeitsgemisch nach außen. Damit der Benutzer nicht bespritzt wird, sind die Abblasventile im allgemeinen so angeordnet, daß sie den Überdruck in einen Funktionsraum innerhalb des Sprudlers leiten. Da dieser Funktionsraum nur schwer zugänglich ist, kann er von dem Benutzer in der Regel nur schwer gereinigt werden, so daß es bei längerem Gebrauch des Sprudlers, insbesondere zur Begasung von Sirupe enthaltenden Flüssigkeiten, zur Schimmelbildung kommen kann. Dadurch, daß der Funktionsraum nur schwer zugänglich ist und von außen nicht eingesehen werden kann, kann sich in seltenen Fällen in dem Funktionsraum eine unhygienische Atmosphäre ausbilden. Auch wenn dies keinerlei Auswirkungen auf die Qualität des begasten Getränks hat, ist dieser Umstand dennoch unerwünscht.

Eine besonders zweckmäßige Ausführungsform der vorliegenden Erfindung sieht daher vor, daß der Sprudler mindestens ein Abblasventil aufweist, das dann, wenn das Gefäß mit der Einfülleinrichtung verbunden ist, den Innenraum des Gefäßes mit der äußeren Umgebung verbinden kann, wobei mindestens ein Abblasventil beim Übergang der Einfülleinrichtung von der ersten Position in die zweite Position öffnet. Besonders zweckmäßig ist dabei eine Ausführungsform, in der mindestens ein Abblasventil beim Übergang der Einfülleinrichtung von der ersten in die zweite Position von bewegten Kulissen betätigt wird. Dadurch ist es möglich, die Ventile fest zu montieren, so daß die Ventile weniger störungsanfällig sind und die Position des Ventilausgangs klar festgelegt ist. Vorzugsweise ist mindestens ein Abblasventil zugleich ein Überdruckventil, das dann, wenn der Innendruck in dem. Gefäß über einen vorbestimmten Wert steigt, selbsttätig öffnet. Dadurch kann ein zusätzliches Überdruckventil eingespart werden.

Aus sicherheitstechnischen Gründen ist es dennoch zweckmäßig, daß mindestens zwei Überdruckventile vorgesehen sind, so daß beim Ausfall eines Überdruckventils immer noch ein zweites das sonst mögliche Bersten des Gefäßes verhindert.

Besonders bevorzugt ist eine Ausführungsform, bei der mindestens zwei Überdruckventile beim Übergang der Einfülleinrichtung von der ersten in die zweite Position geöffnet werden, so daß sie als Abblasventile dienen. Dadurch ist gewährleistet, daß die Überdruckventile bei jedem Begasungsvorgang zumindest einmal geöffnet und geschlossen werden, so daß ein Festsitzen der Überdruckventile, welches bei Ventilen, die lange nicht in Gebrauch waren, oftmals auftritt, wirksam unterbunden ist.

Eine zweckmäßige Ausführungsform der vorliegenden Erfindung sieht vor, daß die Überdruckventile derart angeordnet sind, daß durch sie der Innenraum des Gefäßes mit dem Rückraum der Vorrichtung verbindbar ist. Dadurch ist gewährleistet, daß das eventuell vorhandene Gas-Flüssigkeitsgemisch in dem Gefäß in den gut zugänglichen Rückraum abgeblasen wird, so daß der Sprudler leicht gereinigt werden kann und eine etwaige Verschmutzung spätestens beim Wechseln des Druckbehälters offenkundig wird.

Besonders günstig ist eine Ausführungsform, bei der für das unter Umständen aus den Abblasoder Überdruckventilen austretende Gas-Flüssigkeitsgemisch eine Auffangeinrichtung vorgesehen ist. Dadurch ist sichergestellt, daß eine etwaige Verschmutzung an einem vorher definierten Ort auftritt. Ist dieser Ort für den Benutzer sichtbar, z. B. wenn die Auffangeinrichtung innerhalb des für die Druckflasche vorgesehenen Raums untergebracht ist, so ist der Sprudler durch regelmäßiges Reinigen der Auffangeinrichtung sehr leicht zu reinigen.

Für besondere Anwendungsfälle kann es von Vorteil sein, wenn die Auffangeinrichtung aus dem Sprudler entnehmbar ist. So kann, insbesondere bei häufiger Begasung von siruphaltigen Flüssigkeiten, bei der eine erhöhte Schaumbildung auftritt und somit eine erhöhte Flüssigkeitsmenge aus dem Abblas- bzw. Überdruckventil austritt, die Auffangeinrichtung einfach entnommen und ausgeleert werden. Insbesondere dann, wenn der Sprudler häufig bewegt werden soll, ist es zusätzlich von Vorteil, wenn die Auffangeinrichtung gegen horizontales Bewegen im wesentlichen gesichert ist. Dadurch ist gewährleistet, daß selbst dann, wenn der Sprudler vorübergehend in einer nicht senkrechten Position gehalten bzw. aufbewahrt wird, die Auffangeinrichtung nicht im Sprudler umherfällt. Besonders platzsparend ist eine Ausführungsform, bei der für jedes Abblas- bzw. Überdruckventil eine eigene Auffangeinrichtung vorgesehen ist.

Es versteht sich, daß die beschriebene Anordnung der Abblasventile bzw. Überdruckventile gegebenenfalls mit der Auffangeinrichtung auch in Sprudlern eingesetzt werden kann, die keinen schwenkbaren Teil der Einfülleinrichtung, der in der ersten Position einrastbar ist, aufweist. Die beschriebene Anordnung bewirkt sowohl für sich allein als auch in Kombination mit der einrastbaren schwenkbaren Einfülleinrichtung und/oder der Verriegelungseinrichtung des Rückenteils eine bessere Handhabbarkeit.

Als Gefäß bzw. Wasserbehälter werden im allgemeinen hinreichend druckfeste Kunststoffflaschen verwendet. Diese Kunststoffflaschen haben jedoch den Nachteil, daß sie im längeren Gebrauch Materialermüdung zeigen, die insbesondere bei zu heißer Reinigung sehr schnell fortschreiten kann. Die Kunststoffflasche verliert dann ihre Druckfestigkeit, so daß es bei der Begasung zum Platzen der Kunststoffflasche kommen kann.

Zur Erhöhung der Berstsicherheit der verwendeten Gefäße sieht eine weitere verbesserte Ausführungsform vor, daß im Volumen, welches von dem Gefäß und Teilen der Einfülleinrichtung im abgedichteten Zustand gebildet wird, eine Berstscheibe oder eine Sollbruchstelle vorgesehen ist. Steigt nun während des Begasungsvorgangs der Druck im Gefäß zu stark an, so daß das Gefäß zu bersten droht, dient die Sollbruchstelle bzw. die Berstscheibe dazu, ein plötzliches Entweichen des Überdrucks an kontrollierter Stelle vorzusehen. Im normalen Gebrauch übernehmen die Überdruckventile diese Aufgabe. Sollten diese jedoch, z.B. aus Gründen der Materialermüdung, in ihrer Funktion eingeschränkt sein, so dient die Berstscheibe bzw. die Sollbruchstelle als zusätzliche Sicherheit.

Eine Möglichkeit besteht darin, daß das Gefäß eine Sollbruchstelle aufweist, die vorzugsweise im Bereich des Gefäßhalses in der Nähe der Einfüllöffnung angeordnet ist. Diese Ausführungsform hat den Vorteil, daß, falls diese zusätzliche Sicherheitseinrichtung notwendig ist, nur das Gefäß ersetzt werden muß. Dadurch, daß die Sollbruchstelle in der Nähe des Gefäßhalses angeordnet ist, ist gewährleistet, daß beim Brechen des Gefäßes die Flüssigkeit nicht ausläuft.

Alternative Ausführungsformen sehen vor, daß eine Berstscheibe in dem Verbindungsteil bzw. dem Verbindungsschlauch zwischen Einfülleinrichtung und Abblas- bzw. Überdruckventil oder im Boden der Einfülleinrichtung vorgesehen ist. Eine weitere erfindungsgemäße Ausführungsform des Sprudlers sieht vor, daß die Einfülleinrichtung eine Düse aufweist, die während der Begasung der Flüssigkeit in das Gefäß hineinragt, wobei die Düse oder zumindest der Düsenkopf von der Einfülleinrichtung abnehmbar ist. Es hat sich gezeigt, daß die Geschwindigkeit der Begasung auch von der Form des Düsenkopfes abhängt. Durch die abnehmbare Düse bzw. den abnehmbaren Düsenkopf ist es somit möglich, Düse oder Düsenkopf zu tauschen, falls eine andere Geometrie des Düsenkopfes wünschenswert ist. Zudem kann, falls es im Laufe des Gebrauches zu Verstopfungen im Bereich des Düsenkopfes kommt, dieser kostengünstig ausgetauscht werden, ohne daß der ganze Sprudler bzw. der Teil des Sprudlers, der mit dem Gefäß abgedichtet verbindbar ist, ersetzt werden muß.

Es versteht sich, daß die beschriebenen Verbesserungen (einrastbare schwenkbare Einfülleinrichtung, Verriegelungseinrichtung des Rückenteils, Anordnung der Abblasventile bzw. Überdruckventile gegebenenfalls mit der Auffangeinrichtung, Berstscheibe bzw. Sollbruchscheibe und abnehmbare Düse bzw. Düsenkopf) jeweils für sich allein bereits eine verbesserte Handhabbarkeit des Sprudlers bewirken. Bevorzugt sind jedoch Ausführungsformen, die möglichst viele der beschriebenen Verbesserungen verwirklichen.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren.

Es zeigen:
- Fig. 1: eine Ansicht des Sprudlers im Schnitt,
- Fig. 2: eine Ansicht des Sprudlers im Teilschnitt,
- Fig. 3a und 3b: den schwenkbaren Teil der Einfülleinrichtung,
- Fig. 4: den Teil der Einfülleinrichtung mit den beweglichen Kulissen,
- Fig. 5: einen Ausschnitt des Sprudlers mit einem Gefäß mit einer Sollbruchstelle,
- Fig. 6: einen Ausschnitt des Sprudlers mit einer Berstscheibe in der Verbindungsleitung zwischen Gefäßinnenraum und Abblasventil und
- Fig. 7: einen Ausschnitt des Sprudlers mit einer Berstscheibe im Boden der Einfülleinrichtung.

Ein erfindungsgemäßer Sprudler ist in Fig. 1 gezeigt. Ein geeignetes Gefäß 1, das die zu begasende Flüssigkeit enthält, ist mit der Einfülleinrichtung 3 abgedichtet verbunden. Der Sprudler weist einen Rückraum 8 auf, in dem ein Druckbehälter 9 angeordnet ist. An dem Druckbehälter 9 ist ein Ventil vorgesehen, das durch die Betätigungstaste 2 geöffnet bzw. geschlossen werden kann. Zum Begasen der Flüssigkeit muß nur die Betätigungstaste 2 gedrückt werden. Daraufhin strömt Gas aus dem Druckbehälter 9 über die Düse 18 in das Gefäß 1 ein. Der Druck erhöht sich und es löst sich Kohlendioxid in der Flüssigkeit. Der Begasungsvorgang wird durch Lösen der Betätigungstaste 2 beendet. Deutlich zu erkennen ist, daß die Düse 18 einen abnehmbaren Düsenkopf 19 aufweist. Zudem ist der Rückraum 8 durch ein Rückenteil 10 verschlossen, das eine Verriegelungseinrichtung 11 aufweist. Diese Verriegelungseinrichtung 11 besteht aus einem an dem Rückenteil 10 befestigten beweglichen Teil 11, das in der verriegelten Position in den Boden des Sprudlers eingreift.

Fig. 2 zeigt eine Draufsicht auf den Sprudler, wobei der Rückraum im Schnitt gezeigt ist. Deutlich zu erkennen ist das Abblas- bzw. Überdruckventil 12, das den Innenraum des Gefäßes 1 mit dem Rückraum 8 verbindet. Falls der Druck in dem Gefäß zu weit ansteigt, öffnet sich das Abblasventil und der Überdruck wird in den Rückraum 8 geblasen. Dabei kann aus dem Abblasventil, wie oben bereits beschrieben, unter Umständen Flüssigkeit austreten. Daher ist im Rückraum unterhalb des Abblasventils 12 eine Auffangeinrichtung 14 vorgesehen. Eventuell austretende Flüssigkeit tropft in die Auffangeinrichtung 14 und kann bei Bedarf zusammen mit der Auffangeinrichtung 14 dem Sprudler entnommen werden.

Deutlich zu erkennen ist in Fig. 2 die Verriegelungseinrichtung 11. Das Rückenteil 10 kann von dem Rückraum abgenommen werden, wenn die Verriegelungseinrichtung 11 in die geöffnete Position verschoben wird. Bei dem Verschließen des Rückraums mit dem Rückenteil ist umgekehrt zu verfahren.

In den Figuren 3a und 3b ist der schwenkbare Teil der Einfülleinrichtung 3 gezeigt. Die Einfülleinrichtung weist zwei Positionen auf. Die Schwenkposition 4, bei der die Einfülleinrichtung und gegebenenfalls das Gefäß aus der Vertikalen geschwenkt ist, sowie die zweite Position 5, bei der Einfülleinrichtung und Gefäß in einer vertikalen Position sind. Die Einfülleinrichtung ist mit Hilfe eines Zapfens um die Achse 6 schwenkbar gelagert. Das bewegliche Teil der Einfülleinrichtung weist mindestens einen Vorsprung auf, der in der Schwenkposition in die Löcher 7 eingreift. Dadurch ist gewährleistet, daß die Einfülleinrichtung in der Schwenkposition verbleibt bzw. einrastet.

Fig. 4 zeigt eine perspektivische Ansicht eines Teils, das zusammen mit der Einfülleinrichtung verschwenkt wird. Die Kulissen 13 sind so angeordnet, daß sie während des Verschwenkvorgangs auf die Betätigungseinrichtung der Abblasventile drücken, so daß die Abblasventile in der Schwenkposition geöffnet sind. Durch die beweglichen Kulissen ist gewährleistet, daß die Abblasventile in der vertikalen Position der Einfülleinrichtung geschlossen sind.

Fig. 5 zeigt einen Ausschnitt des Sprudlers, in dem das Gefäß 1 zu sehen ist, welches mit der Einfülleinrichtung 3 verbunden ist. Das Gefäß 1 weist in der Nähe der Einlaßöffnung eine Sollbruchstelle 15 auf, die im Falle eines im Innenraum des Gefäßes befindlichen Überdrucks aufbrechen soll.

Eine alternative Ausführungsform einer solchen Sollbruchstelle ist in Fig. 6 dargestellt. Hier ist in dem Verbindungsschlauch zwischen Gefäßinnenraum und Abblasventilen eine Berstscheibe 16 angeordnet, die im Falle eines zu hohen Druckes bersten soll.

Alternativ dazu kann die Berstscheibe 16 auch im Boden 17 der Einfülleinrichtung angeordnet sein, wie in Fig. 7 gezeigt.

Auch wenn die gezeigten Merkmale einzeln die erfindungsgemäße Aufgabe lösen, so können sie selbstverständlich in beliebiger Weise kombiniert werden.

Die vorliegende Erfindung weist somit gegenüber den bestehenden Sprudlem eine Vielzahl von Vorteilen auf.

## Patentansprüche

1. Sprudler zum Begasen einer Flüssigkeit mit einem unter Druck stehenden Gas, mit einer Einfülleinrichtung (3), welche mit einem die Flüssigkeit enthaltenden Gefäß (1) abgedichtet verbindbar ist, wobei die Einfülleinrichtung (3) ein Einfüllventil und Betätigungselemente (2) hierfür aufweist, mit welchem die Verbindung zwischen dem Gefäßinnenraum und dem unter Druck stehenden Abschnitt der Einfülleinrichtung herstellbar ist, **dadurch gekennzeichnet, daß** zumindest ein Teil der Einfülleinrichtung (3) schwenkbar ist, so daß in einer ersten Position (4) der Einfülleinrichtung diese mit dem Gefäß (1) verbindbar ist und in einer zweiten Position (5) der Einfülleinrichtung die Verbindung zwischen Innenraum des Gefäßes (1) und dem unter Druck stehenden Abschnitt der Einfülleinrichtung herstellbar ist, wobei die Einfülleinrichtung (3) in der ersten Position (4) einrastbar ist.

2. Sprudler nach Anspruch 1, **dadurch gekennzeichnet, daß** die Einfülleinrichtung (3) in die zweite Position (5), vorzugsweise federnd, vorgespannt ist.

3. Sprudler nach einem der Ansprüche 1 oder 2, **dadurch gekennzeichnet, daß** mindestens eine Einrichtung vorgesehen ist, die in der ersten Position (4) der Einfülleinrichtung (3) die Betätigung der Betätigungselemente (2) des Ventils verhindert und/oder in der zweiten Position (5) der Einfülleinrichtung (3) das Verbinden bzw. Lösen des Gefäßes (1) mit bzw. von der Einfülleinrichtung (3) verhindert.

4. Sprudler nach einem der Ansprüche 1 bis 3, **dadurch gekennzeichnet, daß** der Sprudler einen Rückraum (8) zur Aufnahme eines Druckbehälters (9) aufweist, in welchem das in der Flüssigkeit zu lösende Gas unter Druck gespeichert ist, aufweist und der Rückraum (8) durch ein Rückenteil (10) mit Hilfe einer Verriegelungseinrichtung (11) verschlossen werden kann, wobei die Verriegelungseinrichtung (11) ein bewegliches Teil aufweist, das an dem Rückenteil (10) befestigt ist, und das bewegliche Teil eine erste Position, in der die Verriegelungseinrichtung (11) geschlossen ist, und eine zweite Position, in der die Verriegelungseinrichtung (11) geöffnet ist, aufweist, wobei die Verriegelungseinrichtung vorzugsweise nicht in die erste Position vorgespannt ist.

5. Sprudler nach Anspruch 4, **dadurch gekennzeichnet, daß** das bewegliche Teil der Verriegelungseinrichtung (11) im wesentlichen ein Riegel oder Schieber ist, welcher in der verriegelten Position hinter eine Wand oder in den Boden des Rückraums greift.

6. Sprudler nach einem der Ansprüche 1 bis 5, **dadurch gekennzeichnet, daß** der Sprudler mindestens ein Abblasventil (12) aufweist, das dann, wenn das Gefäß (1) mit der Einfülleinrichtung (3) verbunden ist, den Innenraum des Gefäßes (1) mit der äußeren Umgebung verbinden kann, und eine Abblaseinrichtung vorgesehen ist, die mindestens ein Abblasventil (12) beim Übergang der Einfülleinrichtung von der ersten Position (4) in die zweite Position (5) öffnet, wobei mindestens ein fest in der Einrichtung montiertes Abblasventil (12) beim Übergang der Einfülleinrichtung (3) von der ersten (4) in die zweite Position (5) von bewegten Kulissen (13) betätigt wird.

7. Sprudler nach einem der Ansprüche 1 bis 6, **dadurch gekennzeichnet, daß** mindestens zwei Überdruckventile vorgesehen sind, die beim Übergang der Einfülleinrichtung (3) von der ersten (4) in die zweite Position (5) geöffnet werden.

8. Sprudler nach Anspruch 7, **dadurch gekennzeichnet, daß** die Überdruckventile derart angeordnet sind, daß durch sie der Innenraum des Gefäßes (1) mit dem Rückraum (8) des Sprudlers verbindbar ist.

9. Sprudler nach einem der Ansprüche 6 bis 8, **dadurch gekennzeichnet, daß** für das unter Umständen aus den Abblas- (12) oder Überdruckventilen austretende Gas-Flüssigkeitsgemisch eine Auffangeinrichtung (14) vorgesehen ist

10. Sprudler nach Anspruch 9, **dadurch gekennzeichnet, daß** die Auffangeinrichtung (14) entnehmbar ist.

11. Sprudler nach einem der Ansprüche 9 bis 10, **dadurch gekennzeichnet, daß** für jedes Abblas- (12) bzw. Oberdruckventil eine eigene Auffangeinrichtung (14) vorgesehen ist.

12. Sprudler nach einem der Ansprüche 10 oder 11, **dadurch gekennzeichnet, daß** die Auffangeinrichtung (14) gegen horizontales Bewegen im wesentlichen gesichert ist.

13. Sprudler nach einem der Ansprüche 1 bis 12, **dadurch gekennzeichnet, daß** im Volumen, welches von dem Gefäß (1) und Teilen der Einfülleinrichtung (3) im abgedichteten Zustand gebildet wird, eine Berstscheibe (16) in den Teilen der Einfülleinrichtung (3) vorgesehen ist.

14. Sprudler nach Anspruch 13, **dadurch gekennzeichnet, daß** eine Berstscheibe (16) in dem Verbindungsteil bzw. dem Verbindungsschlauch zwischen Einfülleinrichtung (3) und Abblas- bzw. Überdruckventil (12) vorgesehen ist.

15. Sprudler nach Anspruch 13, **dadurch gekennzeichnet, daß** eine Berstscheibe (16) im Boden (17) der Einfülleinrichtung (3) vorgesehen ist.

16. Sprudler nach einem der Ansprüche 1 bis 15, **dadurch gekennzeichnet, daß** die Einfülleinrichtung (3) eine Düse (18) aufweist, die während der Begasung der Flüssigkeit in das Gefäß (1) hineinragt, wobei die Düse (18) oder ein Düsenkopf (19) abnehmbar ist.

17. Sprudler nach einem der Ansprüche 1 bis 16, **dadurch gekennzeichnet, daß** als Gas Kohlendioxid vorgesehen ist.

## Claims

1. Carbonating device for loading a liquid with a pressurized gas, with a filling device (3) which can be connected sealed off to a vessel (1) containing the liquid, the filling device (3) having a filling valve and actuation elements (2) for this purpose with which the connection between the inside of the vessel and the pressurized section of the filling device can be established, **characterized in that** at least one part of the filling device (3) is swivellable so that, in a first position (4) of the filling device, the latter can be connected to the vessel (1) and, in a second position (5) of the filling device, the connection between the inside of the vessel (1) and the pressurized section of the filling device can be established, the filling device (3) being lockable in the first position (4).

2. Carbonating device according to claim 1, **characterized in that** the filling device (3) is pre-tensioned, preferably elastically, into the second position (5).

3. Carbonating device according to one of claims 1 or 2, **characterized in that** at least one device is provided which, in the first position (4) of the filling device (3), prevents the actuation of the actuation elements (2) of the valve and/or, in. the second position (5) of the filling device (3) prevents the connection or detachment of the vessel (1) to or from the filling device (3).

4. Carbonating device according to one of claims 1 to 3, **characterized in that** the carbonating device has a rear space (8) for housing a pressure container (9) in which the gas to be dissolved in the liquid is stored under pressure, and the rear space (8) can be sealed by a rear part (10) with the help of a locking device (11), the locking device (11) having a movable part which is attached to the rear part (10) and the movable part having a first position in which the locking device (11) is closed, and a second position in which the locking device (11) is opened, the locking device preferably not being pre-tensioned into the first position.

5. Carbonating device according to claim 4, **characterized in that** the movable part of the locking device (11) is essentially a bar or slide which, in the locked position, engages behind a wall or in the base of the rear space.

6. Carbonating device according to one of claims 1 to 5, **characterized in that** the carbonating device has at least one blow-off valve (12) which, when the vessel (1) is connected to the filling device (3), can connect the inside of the vessel (1) to the outside, and a blow-off device is provided which opens at least one blow-off valve (12) when the filling device passes from the first (4) into the second position (5), at least one blow-off valve (12) mounted securely in the device being actuated by moving sliding blocks (13) when the filling device (3) passes from the first (4) into the second position (5).

7. Carbonating device according to one of claims 1 to 6, **characterized in that** at least two pressure-relief valves are provided which are opened when the filling device (3) passes from the first (4) into the second position (5).

8. Carbonating device according to claim 7, **characterized in that** the pressure-relief valves are arranged such that the inside of the vessel (1) can be connected by them to the rear space (8) of the carbonating device.

9. Carbonating device according to one of claims 6 to 8, **characterized in that** a collecting device (14) is provided for the gas-liquid mixture which emerges from the blow-off (12) or pressure-relief valves under certain circumstances.

10. Carbonating device according to claim 9, **characterized in that** the collecting device (14) can be removed.

11. Carbonating device according to one of claims 9 to 10, **characterized in that** each blow-off (12) or pressure-relief valve is provided with its own collecting device (14).

12. Carbonating device according to one of claims 10 or 11, **characterized in that** the collecting device (14) is essentially secured against horizontal movement.

13. Carbonating device according to one of claims 1 to 12, **characterized in that**, in the volume which is formed by the vessel (1) and parts of the filling device (3) in sealed-off state, a bursting disk (16) is provided in the parts of the filling device (3).

14. Carbonating device according to claim 13, **characterized in that** a bursting disk (16) is provided in the connection part or the connection tube between filling device (3) and blow-off or pressure-relief valve (12).

15. Carbonating device according to claim 13, **characterized in that** a bursting disk (16) is provided in the base (17) of the filling device (3).

16. Carbonating device according to one of claims 1 to 15, **characterized in that** the filling device (3) has a nozzle (18) which projects into the vessel (1) during the gassing of the liquid, the nozzle (18) or a nozzle head (19) being removable.

17. Carbonating device according to one of claims 1 to 16, **characterized in that** carbon dioxide is provided as gas.

## Revendications

1. Dispositif de gazéification destiné à gazéifier un liquide avec un gaz sous pression, comprenant un dispositif de remplissage (3) qui peut être relié de façon étanche à un récipient (1) contenant le liquide, le dispositif de remplissage (3) comportant un clapet de remplissage et des éléments d'actionnement (2) permettant de réaliser la liaison entre l'espace intérieur du récipient et la section sous pression du dispositif de remplissage, **caractérisé en ce qu'**au moins une partie du dispositif de remplissage (3) est apte à pivoter de sorte que, dans une première position (4) du dispositif de remplissage, celui-ci peut être relié au récipient (1) et, dans une deuxième position (5) du dispositif de remplissage, la liaison entre l'espace intérieur du récipient (1) et la section sous pression du dispositif de remplissage peut être réalisée, le dispositif de remplissage (3) pouvant être encliqueté à la première position (4).

2. Dispositif de gazéification selon la revendication 1, **caractérisé en ce que** le dispositif de remplissage (3) est rappelé, avantageusement de façon élastique, dans la deuxième position (5).

3. Dispositif de gazéification selon l'une des revendications 1 ou 2, **caractérisé en ce qu'**il est prévu au moins un dispositif qui empêche, dans la première position (4) du dispositif de remplissage (3), l'actionnement des éléments d'actionnement (2) du clapet et/ou, dans la deuxième position (5) du dispositif de remplissage (3), la liaison du récipient (1) au dispositif de remplissage (3), resp. la déconnexion d'avec celui-ci.

4. Dispositif de gazéification selon l'une des revendications 1 à 3, **caractérisé en ce que** le dispositif de gazéification comprend un espace arrière (8) destiné à recevoir un récipient sous pression (9) dans lequel est stocké du gaz sous pression destiné être libéré dans le liquide, et **en ce que** l'espace arrière (8) peut être fermé par une pièce de fond (10) comportant un dispositif de verrouillage (11), le dispositif de verrouillage (11) comportant une pièce mobile qui est fixée à la pièce de fond (10) et la pièce mobile présentant une première position dans laquelle le dispositif de verrouillage (11) est fermé et une deuxième position dans laquelle le dispositif de verrouillage (11) est ouvert, le dispositif de verrouillage n'étant pas avantageusement rappelé dans la première position.

5. Dispositif de gazéification selon la revendication 4, **caractérisé en ce que** la pièce mobile du dispositif de verrouillage (11) est sensiblement un verrou ou une targette qui s'engage dans la position verrouillée en arrière d'une paroi ou dans le fond de l'espace arrière.

6. Dispositif de gazéification selon l'une des revendications 1 à 5, **caractérisé en ce que** le dispositif de gazéification comporte au moins un clapet de purge (12) qui peut relier l'espace intérieur du récipient (1) à l'environnement extérieur seulement lorsque le récipient (1) est relié au dispositif de remplissage (3), et **en ce qu'**il est prévu un dispositif de purge qui ouvre au moins un clapet de purge (12) lors du passage du dispositif de remplissage de la première position (4) à la deuxième position (5), au moins un clapet de purge (12) monté fixe dans le dispositif étant actionné par des coulisses déplacées (13) lors du passage du dispositif de remplissage (3) de la première position (4) à la deuxième position (5).

7. Dispositif de gazéification selon l'une des revendications 1 à 6, **caractérisé en ce qu'**il est prévu au moins deux clapets de surpression qui sont ouverts lors du passage du dispositif de remplissage (3) de la première position (4) à la deuxième position (5).

8. Dispositif de gazéification selon la revendications 7, **caractérisé en ce que** les clapets de surpression sont agencés de telle façon que l'espace intérieur du récipient (1) peut être relié à l'espace arrière (8) du dispositif de gazéification.

9. Dispositif de gazéification selon l'une des revendications 6 à 8, **caractérisé en ce qu'**il est prévu un dispositif de réception (14) destiné au mélange liquide-gaz sortant le cas échéant des clapets de purge (12) ou de surpression.

10. Dispositif de gazéification selon la revendication 9, **caractérisé en ce que** le dispositif de réception (14) peut être retiré.

11. Dispositif de gazéification selon l'une des revendications 9 et 10, **caractérisé en ce qu'**il est prévu un dispositif de réception propre (14) pour chaque clapet de purge (12) resp. de surpression.

12. Dispositif de gazéification selon l'une des revendications 10 ou 11, **caractérisé en ce que** le dispositif de réception (14) est sensiblement assuré contre les déplacements horizontaux.

13. Dispositif de gazéification selon l'une des revendications 1 à 12, **caractérisé en ce qu'**il est prévu, dans le volume qui est formé à l'état étanche par le récipient (1) et des parties du dispositif de remplissage (3), une plaque de rupture (16) dans les parties du dispositif de remplissage (3).

14. Dispositif de gazéification selon la revendication 13, **caractérisé en ce qu'**il est prévu une plaque de rupture (16) dans la partie de liaison resp. le tuyau de liaison entre le dispositif de remplissage (3) et le clapet de purge resp. de surpression (12).

15. Dispositif de gazéification selon la revendication 13, **caractérisé en ce qu'**il est prévu une plaque de rupture (16) dans le fond (17) du dispositif de remplissage (3).

16. Dispositif de gazéification selon l'une des revendications 1 à 15, **caractérisé en ce que** le dispositif de remplissage (3) comporte un ajutage (18) qui fait saillie dans le récipient (1) pendant le processus de gazéification du liquide, l'ajutage (18) ou une tête d'ajutage (19) étant amovible.

17. Dispositif de gazéification selon l'une des revendications 1 à 16, **caractérisé en ce que** la gaz utilisé est du dioxyde de carbone.
